# EUROPÄISCHE PATENTANMELDUNG

(11) **EP 4 679 399 A1**
(43) Veröffentlichungstag der Anmeldung: **14.01.2026**
(21) Anmeldenummer: 24187048.4
(22) Anmeldetag: 08.07.2024
(51) Int. Cl.: G08G 1/017, G08G 1/04, G08G 1/054

(54) **VERKEHRSÜBERWACHUNGSVORRICHTUNG, VERKEHRSÜBERWACHUNGSSYSTEM UND VERFAHREN**

(71) Anmelder: Kistler Holding AG, 8408 Winterthur (CH)
(72) Erfinder: Braner, Sebastian, 88271 Wilhelmsdorf (DE)

(57) **Zusammenfassung**

Die Erfindung betrifft eine Verkehrsüberwachungsvorrichtung (10a; 10b) zur Erfassung von Fahrzeugen (12a, 14a, 16a, 18a, 20a; 12b, 14b) auf einer Fahrbahn (22a; 22b), mit einer Erfassungseinheit (24a; 24b) umfassend zumindest eine Stereokamera (26a; 26b) mit zwei entlang einer Grundlinie (28a; 28b) in einem vordefinierten Abstand (30a; 30b) zueinander angeordneten Bildsensoren (32a, 34a; 32b, 34b), welche auf sich zumindest teilweise überschneidende Teilabschnitte der Fahrbahn (22a; 22b) ausgerichtet sind, und mit einer Auswertungseinheit (36a) zur Auswertung von durch die Bildsensoren (32a, 34a; 32b, 34b) erfassten Daten.

Um eine Effizienz zu erhöhen, wird vorgeschlagen, dass die Bildsensoren (32a, 34a; 32b, 34b) der Stereokamera (26a; 26b) als ereignisbasierte Bildsensoren (32a, 34a; 32b, 34b) ausgebildet sind und jeweils eine Pixelmatrix (38a) mit einer Vielzahl von Pixeln (40a, 42a) umfassen, wobei die Pixel (40a, 42a) jeweils dazu ausgebildet sind, relative Änderungen einer Lichtintensität voneinander unabhängig und asynchron als Ereignisse (44a, 46a) zu erfassen, wobei die Erfassungseinheit (24a; 24b) dazu konfiguriert ist, in identischen Objektpunkten in einem Überschneidungsbereich (48a; 48b) der Teilabschnitte zeitgleich auftretende Ereignisse (44a, 46a, 44a', 46a') mittels beiden ereignisbasierten Bildsensoren (32a, 34a; 32b, 34b) der Stereokamera (26a; 26b) zu erfassen und als korrespondierende Ereignisse (44a, 46a, 44a', 46a') eines Ereignisdatensatzes (50a, 52a) bereitzustellen.

## Beschreibung

### Technisches Gebiet

Die Erfindung betrifft eine Verkehrsüberwachungsvorrichtung nach dem Oberbegriff des Anspruchs 1, ein Verkehrsüberwachungssystem nach Anspruch 10 sowie ein Verfahren zur Überwachung von Fahrzeugen auf einer Fahrbahn nach dem Oberbegriff des Anspruchs 11.

### Stand der Technik

Das Fahren mit überhöhter Geschwindigkeit stellt eine der häufigsten Unfallursachen dar. Daneben wird die Verkehrssicherheit auch durch andere Verkehrsdelikte, wie beispielsweise zu wenig Abstand zwischen Fahrzeugen oder Rotfahrten, erheblich eingeschränkt. Vorrichtungen zur Verkehrsüberwachung können daher zur Verbesserung der Verkehrssicherheit beitragen. Auch können Vorrichtungen zur Verkehrsüberwachung helfen, einen erhöhten Emmissionsausstoss durch überhöhte Geschwindigkeit zu vermeiden. Aus dem Stand der Technik ist bereits eine Vielzahl derartiger Vorrichtungen bekannt, welche auf unterschiedlichen Technologien, beispielsweise auf Radar, Lidar, Induktionsschleifen, optische Weg-Zeit-Messgeräte in Form von Einseitensensoren oder Lichtschranken, basieren. Ein Einsatz derartiger Vorrichtungen ist in der Regel auf eine Geschwindigkeitserfassung beschränkt. Daher kommen zur Überwachung anderer Verkehrsvorschriften vermehrt Vorrichtungen auf Basis von Kameratechnik zum Einsatz. So offenbart beispielsweise die EP 3 053 155 B1 ein Verfahren zur Überwachung des Verkehrsverhaltens auf Basis einer stereoskopischen Kameravorrichtung. Nachteilig bei einem Einsatz von Stereokameras mit herkömmlichen Bildsensoren, beispielsweise CMOS-Sensoren oder CCD-Sensoren, sind jedoch unter anderem die sehr hohen Datenmengen bei der Erfassung des Verkehrsgeschehens sowie eine Abhängigkeit von den Beleuchtungsverhältnissen, was eine Anpassung der Belichtungszeit erforderlich macht und eine zuverlässige Verkehrsüberwachung, insbesondere bei Nacht, erschwert.

Die Aufgabe der Erfindung besteht insbesondere darin, eine gattungsgemässe Vorrichtung sowie ein gattungsgemässes Verfahren mit verbesserten Eigenschaften hinsichtlich einer Effizienz bereitzustellen.

### Darstellung der Erfindung

Die Aufgabe wird erfindungsgemäss durch die Merkmale der unabhängigen Ansprüche gelöst, während vorteilhafte Ausgestaltungen und Weiterbildungen der Erfindung den Unteransprüchen entnommen werden können.

Die Erfindung geht aus von einer Verkehrsüberwachungsvorrichtung zur Erfassung von Fahrzeugen auf einer Fahrbahn, mit einer Erfassungseinheit umfassend zumindest eine Stereokamera mit zwei entlang einer Grundlinie in einem vordefinierten Abstand zueinander angeordneten Bildsensoren, welche auf sich zumindest teilweise überschneidende Teilabschnitte der Fahrbahn ausgerichtet sind, und mit einer Auswertungseinheit zur Auswertung von durch die Bildsensoren erfassten Daten.

Es wird vorgeschlagen, dass die Bildsensoren der Stereokamera als ereignisbasierte Bildsensoren ausgebildet sind und jeweils eine Pixelmatrix mit einer Vielzahl von Pixeln umfassen, wobei die Pixel jeweils dazu ausgebildet sind, relative Änderungen einer Lichtintensität voneinander unabhängig und asynchron als Ereignisse zu erfassen, wobei die Erfassungseinheit dazu konfiguriert ist, in identischen Objektpunkten in einem Überschneidungsbereich der Teilabschnitte zeitgleich auftretende Ereignisse mittels beiden ereignisbasierten Bildsensoren der Stereokamera zu erfassen und als korrespondierende Ereignisse eines Ereignisdatensatzes bereitzustellen.

Durch eine derartige Ausgestaltung kann vorteilhaft eine besonders effiziente Verkehrsüberwachungsvorrichtung bereitgestellt werden. Da die Pixel der ereignisbasierten Bildsensoren, welche nicht durch Änderungen der Lichtintensität angeregt werden, nicht ausgelöst werden, werden bei statischen Szenen, beispielsweise wenn gerade keine Autos auf einem zu überwachenden Streckenabschnitt fahren, keine Ereignisse erfasst. Zudem werden nur dynamische Anteile einer Szenerie erfasst, während statische Anteile im Bildhintergrund nicht miterfasst werden. Dies ermöglicht einen besonders energieeffizienten Betrieb der Verkehrsüberwachungsvorrichtung bei vergleichsweise geringen Datenvolumina und zugleich hohen Datenraten. Zudem zeichnen sich ereignisbasierte Bildsensoren durch einen sehr hohen Dynamikbereich aus. Es kann daher eine zuverlässige Verkehrsüberwachung, weitestgehend unabhängig von den Beleuchtungsverhältnissen und ohne Anpassung von Belichtungszeiten, ermöglicht werden, da ereignisbasierte Bildsensoren auf relative Änderungen der Lichtintensität unabhängig von deren Ausgangswert reagieren. Ferner kann mittels der erfindungsgemässen Verkehrsüberwachungsvorrichtung vorteilhaft eine gleichzeitige Erfassung mehrerer Fahrzeuge ermöglicht werden.

Die erfindungsgemässe Verkehrsüberwachungsvorrichtung kann als ein Teil, insbesondere als eine Unterbaugruppe, einer Verkehrsüberwachungsanlage, welche alternativ auch als Geschwindigkeitsmessanlage oder umgangssprachlich als «Blitzer» bezeichnet werden kann, ausgebildet sein. Denkbar wäre jedoch auch, dass die Verkehrsüberwachungsvorrichtung die gesamte Verkehrsüberwachungsanlage ausbildet.

Die Erfassungseinheit der Verkehrsüberwachungsvorrichtung weist die zumindest eine Stereokamera mit den zwei ereignisbasierten Bildsensoren auf, kann jedoch auch mehrere, beispielsweise zwei, drei, vier oder mehr, Stereokameras mit jeweils zwei ereignisbasierten Bildsensoren aufweisen. Ereignisbasierte Bildsensoren unterscheiden sich grundlegend von herkömmlichen Bildsensoren, beispielsweise CMOS-Sensoren oder CCD-Sensoren, welche die Bildhelligkeit kodieren und unabhängig von der Aktivität der Szene ein hohes Datenvolumen mit einer festen Bildrate erzeugen. Im Gegensatz dazu sind die Pixel der ereignisbasierten Bildsensoren der Stereokamera jeweils dazu ausgebildet, relative Änderungen der Lichtintensität voneinander unabhängig und asynchron als Ereignisse zu erfassen. Jedes Pixel eines ereignisbasierten Bildsensors ist selbstsignalisierend und dazu ausgebildet, einzeln, das heisst unabhängig von anderen Pixeln des ereignisbasierten Bildsensors, und vorzugsweise in Echtzeit, auf relative Änderungen der Lichtintensität zu reagieren. Die Pixel der ereignisbasierten Bildsensoren sind somit jeweils als eigenständige Photodetektoren ausgebildet. Eine Ausgestaltung der ereignisbasierten Bildsensoren ist dabei nicht auf einen bestimmten Typ von Photodetektor beschränkt. Pixel der Pixelmatrizen der ereignisbasierten Bildsensoren können, ohne darauf beschränkt zu sein, beispielsweise als Photodioden und/oder als Photozellen und/oder als Phototransistoren und/oder Photowiderstände und/oder dergleichen ausgebildet sein.

Die Pixelmatrizen der ereignisbasierten Bildsensoren weisen jeweils eine bestimmte Anzahl von Zeilen und Spalten auf, sodass jedem Pixel innerhalb einer Pixelmatrix eindeutige Koordinaten zuordenbar sind. Die Pixelmatrizen sind dabei nicht auf eine bestimmte Anzahl von Zeilen und/oder Spalten beschränkt. Derzeit am Markt erhältliche ereignisbasierte Bildsensoren weisen beispielsweise Pixelmatrizen mit 1280 Spalten und 720 Zeilen auf. Im Rahmen der Erfindung können die Pixelmatrizen der ereignisbasierten Bildsensoren demgegenüber jedoch auch eine niedrigere oder höhere Anzahl von Zeilen und/oder Spalten und damit eine niedrigere oder höhere Anzahl Gesamtanzahl an Pixeln aufweisen, sodass insbesondere eine flexible Anpassung der Grösse und Auflösung der Stereokamera an unterschiedliche Einsatzbedingungen, beispielsweise an eine Breite der zu überwachenden Fahrbahn und/oder eine Anzahl an zu überwachenden Fahrspuren und/oder dergleichen, möglich ist. Vorzugsweise weisen die Pixelmatrizen beider ereignisbasierter Bildsensoren der Stereokamera jedoch jeweils dieselbe Anzahl von Zeilen und Spalten auf, um insbesondere eine einfache Kalibrierung der Stereokamera zu ermöglichen. Die ereignisbasierten Bildsensoren sind in dem vordefinierten Abstand entlang der Grundlinie zueinander angeordnet, wobei die Grundlinie eine gedachte Gerade beschreibt, welche sich durch die geometrischen Mittelpunkte der Pixelmatrizen beider ereignisbasierter Bildsensoren erstreckt. Vorzugsweise ist der vordefinierte Abstand zwischen den Bildsensoren variabel einstellbar, insbesondere um eine Tiefenauflösung der Stereokamera an verschiedene Einsatzbedingen anpassen zu können.

Die ereignisbasierten Bildsensoren weisen jeweils eine dynamische Samplerate auf, welche insbesondere zumindest 0.5 Millionen Events pro Sekunde, vorteilhaft zumindest 0.6 Millionen Events pro Sekunde, besonders vorteilhaft zumindest 0.7 Millionen Events pro Sekunde, vorzugsweise zumindest 0.8 Millionen Events pro Sekunde, bevorzugt zumindest 0.9 Millionen Events pro Sekunde und besonders bevorzugt bis zu 1.0 Millionen Events pro Sekunde, beträgt.

Weiterführende Informationen zur Funktionsweise von ereignisbasierten Bildsensoren können beispielsweise der WO 2019/129790 A1 entnommen werden.

Vorzugsweise sind Teilbereiche der Pixelmatrizen, bevorzugt jedes einzelne Pixel, einzeln aktivierbar und deaktivierbar ausgebildet. Hierdurch kann vorteilhaft eine flexible Anpassung an individuelle Rahmenbedingungen ermöglicht werden. Beispielsweise können einzelnen Teilbereiche der Bildbereiche der ereignisbasierten Bildsensoren, welche für eine Verkehrsüberwachung nicht relevant sind, deaktiviert werden, um eine Übertragungsrate zu erhöhen. Zugleich kann hierdurch auch ein Energieverbrauch und/oder ein Datenvolumen weiter reduziert werden. Denkbar ist auch eine gezielte Deaktivierung von Störquellen in Teilbereichen der Bildbereiche der ereignisbasierten Bildsensoren, beispielsweise von Quellen für regelmässig wiederkehrenden Änderungen der Lichtintensität, wie zum Beispiel Warnleuchten, Ampeln, Baustellenbeleuchtungen und dergleichen. Zudem können die Pixel, welche nicht auf den Überschneidungsbereich der Teilabschnitte der Fahrbahn ausgerichtet sind, deaktiviert werden, um eine Effizienz weiter zu erhöhen. Der Überschneidungsbereich beschreibt dabei eine Teilmenge der realen Objektpunkte, welche in einem montierten Zustand der Erfassungseinheit durch beide ereignisbasierten Bildsensoren der Stereokamera zeitgleich erfassbar sind. Eine Grösse des Überschneidungsbereichs kann je nach Ausrichtung der ereignisbasierten Bildsensoren zueinander variiert werden.

Da eine Erfassung von Ereignissen mittels der ereignisbasierten Bildsensoren der Stereokamera nicht getaktet erfolgt, findet während der Erfassung von Ereignissen selbst noch keine Zeitquantisierung statt. Die ereignisbasierten Bildsensoren weisen daher vorzugsweise jeweils zumindest eine Zeitmesseinheit, insbesondere zumindest eine Uhr, zur präzisen Erfassung von Zeitpunkten des Auftretens von Ereignissen auf. Bevorzugt weisen die Zeitmesseinheiten jeweils eine zeitliche Auflösung zumindest im Bereich von Millisekunden, vorzugsweise zumindest im Bereich von Microsekunden, auf. Vorzugsweise weisen die ereignisbasierten Bildsensoren jeweils eine Quantisierungseinheit auf, welche jeweils eine Zeitmesseinheit umfasst. Die Quantisierungseinheiten sind mit der Pixelmatrix verbunden und dazu ausgebildet, Ereignisse, welche durch die Pixel erfasst und von diesen als analoge Signale ausgegeben werden, in digitale Signale zu wandeln und jedem Ereignis zumindest die Koordinaten des Pixels, durch welches es erfasst wurde, sowie einen eindeutigen Zeitpunkt zuzuordnen. Die Quantisierungseinheiten können den erfassten Ereignissen darüber hinaus weiterer Parameter zuordnen, beispielsweise einen absoluten Betrag der erfassten relativen Änderung der Lichtintensität und/oder eine Lichtpolarität, als Kenngrösse dafür, ob es sich bei der erfassten relativen Änderung der Lichtintensität um eine Zu- oder Abnahme der Lichtintensität relativ zu einem Ausgangswert handelt, und/oder dergleichen. Vorzugsweise sind die Quantisierungseinheiten der ereignisbasierten Bildsensoren der Stereokamera miteinander synchronisiert, insbesondere um zeitgleich durch beide Bildsensoren erfasste Ereignisse in identischen Objektpunkten in dem Überschneidungsbereich zuverlässige als korrespondierende Ereignisse bereitstellen zu können. Die Quantisierungseinheiten können Teil eines BUS-Controllers für Schnittstellen der ereignisbasierten Bildsensoren sein. Eine Bereitstellung von Ereignisdatensätzen durch die Erfassungseinheit kann eine Zwischenspeicherung von Ereignissen, beispielsweise in den Speichern der Quantisierungseinheiten, und/oder eine direkte Datenübermittlung an die Auswertungseinheit umfassen.

Die Auswertungseinheit umfasst vorzugsweise zumindest einen digitalen Signalprozessor und zumindest einen Pufferspeicher, bevorzugt einen First In - First out (FIFO) Pufferspeicher. Der Pufferspeicher ist dazu ausgebildet, von den ereignisbasierten Bildsensoren erfasste und über deren Schnittstelle bereitgestellte Ereignisse in der zeitlichen Abfolge ihrer Entstehung zwischenzuspeichern und zur weiteren Verarbeitung an den digitalen Signalprozessor zu übermitteln. Die Schnittstellen der ereignisbasierten Bildsensoren sind vorzugsweise mit deren jeweiliger Quantisierungseinheit verbunden und/oder in diese integriert. Als Schnittstellen der ereignisbasierten Bildsensoren ist ein Einsatz von verschiedenen dem Fachmann bekannten Bussystemen denkbar.

Theoretisch könnten die ereignisbasierten Bildsensoren zu einer direkten Ausrichtung auf die Fahrbahn, ohne weitere davor installierte optische Instrumente, eingerichtet sein. Bevorzugt weist die Erfassungseinheit jedoch jeweils ein Objektiv für jeden ereignisbasierten Bildsensor auf, welches in einem montierten Zustand derart vor dem jeweiligen ereignisbasierten Bildsensor angeordnet ist, dass Licht durch das Objektiv hindurch auf die Pixelmatrix des ereignisbasierten Bildsensors auftreffen kann. Die Objektive sind dazu eingerichtet, einen Abbildungsmassstab eines Bildbereichs der ereignisbasierten Bildsensoren sowie eine Grösse eines erfassbaren Bildausschnitts zu bestimmen. Je nach Bedarf können daher Objektive mit unterschiedlichen Brennweiten und/oder Bildwinkeln zum Einsatz kommen. Vorzugsweise sind die Objektive für die zwei ereignisbasierten Bildsensoren einer Stereokamera der Erfassungseinheit im Wesentlichen identisch zueinander ausgebildet, um insbesondere eine einfache Kalibrierung der Stereokamera zu ermöglichen. Wenn die Erfassungseinheit Objektive aufweist, ist es zweckmässig eine Verzeichnungskorrektur der Objektive bei einer Inbetriebnahme der Verkehrsüberwachungsvorrichtung zu kalibrieren, insbesondere um Fehler bei der Verkehrsüberwachung aufgrund von Abbildungsfehlern in den Bildbereichen der ereignisbasierten Bildsensoren, die durch Verzeichnungen der Objektive bedingt sein können, zu vermeiden.

Ferner wird vorgeschlagen, dass die Auswertungseinheit dazu ausgebildet ist, eine räumliche Position von zumindest zwei korrespondierenden Ereignissen eines Ereignisdatensatzes basierend zumindest auf dem vordefinierten Abstand der ereignisbasierten Bildsensoren und ihrer gegenseitigen Ausrichtung zueinander zu bestimmen. Hierdurch kann vorteilhaft eine Positionsbestimmung von Fahrzeugen auf der Fahrbahn direkt aus Ereignisdaten und ohne einen Einsatz zusätzlicher Messeinrichtungen ermöglicht werden. Schritte zur Bestimmung räumlicher Positionen von korrespondierenden Ereignissen in Ereignisdatensätzen sowie weitere Schritte zur Bestimmung weiterer Kenngrössen aus Ereignisdatensätzen können in zumindest einem durch die Auswertungseinheit ausführbaren Algorithmus implementiert sein. Möglichkeiten zur Bestimmung von räumlichen Positionen von zumindest zwei korrespondierenden Ereignissen eines Ereignisdatensatzes basierend zumindest auf dem vordefinierten Abstand der ereignisbasierten Bildsensoren und ihrer gegenseitigen Ausrichtung zueinander, sind in den Ausführungsbeispielen der Erfindung näher beschrieben.

Zudem wird vorgeschlagen, dass die Auswertungseinheit dazu ausgebildet ist, räumliche Positionen von zumindest zwei korrespondierenden Ereignissen in zeitlich aufeinanderfolgend erfassten Ereignisdatensätzen zu bestimmen und daraus eine Geschwindigkeit zumindest eines Fahrzeugs auf der Fahrbahn zu ermitteln. Hierdurch kann vorteilhaft eine besonders effiziente Geschwindigkeitserfassung ermöglicht werden. Die Ermittlung von Geschwindigkeiten von Fahrzeugen anhand zuvor bestimmter räumlicher Positionen korrespondierender Ereignisse kann ebenfalls in einem durch die Auswertungseinheit ausführbaren Algorithmus implementiert sein und beispielsweise in der Einheit Pixel pro Sekunde erfolgen, welche anschliessend in eine Geschwindigkeit des Fahrzeugs in einer gewünschten Einheit, beispielsweise Kilometer pro Stunde oder Meilen pro Stunde, umgerechnet werden kann, wobei Umrechnungsfaktoren beispielsweise in einer Lookup-Tabelle, insbesondere in einem Speicher der Auswertungseinheit hinterlegt sein können.

Des Weiteren wird vorgeschlagen, dass die Auswertungseinheit dazu ausgebildet ist, jeweils zumindest zwei korrespondierenden Ereignisse aus zumindest einem Ereignisdatensatz jeweils einem von zumindest zwei auf der Fahrbahn fahrenden Fahrzeugen zuzuordnen und daraus einen Abstand zwischen den Fahrzeugen zu bestimmen. Eine derartige Ausgestaltung ermöglicht vorteilhaft die Erfassung von Verkehrsdelikten im Zusammenhang mit einer Unterschreitung von Mindestabständen. Ebenso ist vorteilhaft eine Erkennung von Stau oder stockendem Verkehr anhand niedriger Abstände zwischen Fahrzeugen bei zugleich niedrigen erfassten Geschwindigkeiten der Fahrzeuge möglich. Vorzugsweise ist die Auswertungseinheit dazu ausgebildet, jeweils zumindest zwei korrespondierenden Ereignisse aus zumindest einem Ereignisdatensatz jeweils einem von zumindest zwei in gleicher Fahrtrichtung auf der Fahrbahn fahrenden Fahrzeugen zuzuordnen und daraus einen Abstand zwischen den Fahrzeugen in der Fahrtrichtung zu bestimmen. Die Auswertungseinheit ist jedoch nicht auf eine Abstandsbestimmung zwischen Fahrzeugen in der Fahrtrichtung beschränkt, sondern kann alternativ oder zusätzlich auch dazu ausgebildet sein, Abstände zwischen Fahrzeugen winkelig, insbesondere senkrecht, zu deren Fahrtrichtungen zu bestimmen. Die Überwachung von Abständen zwischen Fahrzeugen, welche sich nicht entlang deren Fahrtrichtung erstrecken, kann beispielsweise an Engstellen, zum Beispiel in Baustellen oder Tunneln, welche ein versetztes Fahren von Fahrzeugen auf verengten nebeneinander verlaufenden Fahrspuren erforderlich machen, zum Einsatz kommen. Grundsätzlich ist die Erfassungseinheit auch nicht auf eine Erfassung von in gleicher Fahrtrichtung fahrenden Fahrzeugen beschränkt, sondern kann zu einer gleichzeitigen Erfassung von Fahrzeugen auf zueinander entgegengesetzten Richtungsfahrbahnen mittels zumindest einer Stereokamera ausgebildet sein. Ebenso kann die Auswertungseinheit zur parallelen Ermittlung von Kenngrössen, wie Positionen und/oder Geschwindigkeiten und/oder Abständen und/oder dergleichen, mehrerer, insbesondere teilweise in entgegengesetzter Fahrtrichtung fahrender, Fahrzeuge aus einem oder mehreren zeitlich aufeinanderfolgend erfassten Ereignisdatensätzen ausgebildet sein. Die Auswertungseinheit kann, insbesondere zur Abstandsbestimmung zwischen Fahrzeugen und/oder zur Ermittlung anderer Kenngrössen, einen Algorithmus zur Umrisserkennung umfassen. Mittels dieses Algorithmus können Umrisse von Fahrzeugen oder Teilen von Fahrzeugen, beispielsweise einer Fahrzeugfront und/oder einem Fahrzeugheck und/oder dergleichen, aus Ereignisdaten, beispielsweise anhand von in einer Datenbank der Auswertungseinheit gespeicherten Vergleichsdaten, identifiziert und zugeordnet werden. Denkbar ist alternativ oder zusätzlich auch, dass eine Umrisserkennung anhand einer räumlichen Anordnung und/oder Abfolge von erfassten Ereignissen erfolgt. Beispielsweise könnten mehrere Ereignisse, welche durch nebeneinanderliegende Pixel innerhalb einer Zeile zeitgleich erfasst wurden, während durch die Pixel in der darunterliegenden oder darüberliegenden Zeile zur gleichen Zeit keine Ereignisse erfasst wurden, je nach geltender Fahrtrichtung in dem zu überwachenden Teilabschnitt der Fahrbahn, zur Erkennung einer Fahrzeugfront oder eines Fahrzeughecks herangezogen werden.

Weiterhin wird vorgeschlagen, dass die Auswertungseinheit dazu ausgebildet ist, anhand zumindest einer aus zumindest einem Ereignisdatensatz ermittelten Kenngrösse zumindest eines Fahrzeugs die Einhaltung zumindest einer zu einem Zeitpunkt der Erfassung gültigen Verkehrsvorschrift zu überprüfen. Hierdurch kann vorteilhaft eine besonders flexible Verkehrsüberwachungsvorrichtung bereitgestellt werden. Neben der Überwachung von Höchstgeschwindigkeiten und Mindestabständen kann, ohne darauf beschränkt zu sein, beispielsweise auch eine Überwachung von Überholverboten und/oder Rotphasen von Ampeln und dergleichen ermöglicht werden.

Ferner wird vorgeschlagen, dass die Auswertungseinheit dazu ausgebildet ist, eine Fahrzeugklasse zumindest eines Fahrzeugs auf der Fahrbahn aus zumindest einem Ereignisdatensatz, welcher eine Mehrzahl von korrespondierenden Ereignissen umfasst, zu bestimmen. Hierdurch kann vorteilhaft eine detailliertere Erfassung und Auswertung verschiedener Verkehrssituationen ermöglicht werden. Eine Klassifikation von Fahrzeugklassen, welche durch die Auswertungseinheit bestimmbar ist, kann, ohne darauf beschränkt zu sein, beispielsweise Zweiräder, PKWs, PKWs mit Anhänger, Omnibusse, LKWs, Sattelzüge und dergleichen umfassen. Die Bestimmung von Fahrzeugklassen aus Ereignisdaten durch die Auswertungseinheit kann beispielsweise mittels des oben beschriebenen Algorithmus zur Umrisserkennung erfolgen.

Darüber hinaus wird vorgeschlagen, dass die Auswertungseinheit dazu ausgebildet ist, bei der Überprüfung der Einhaltung von Verkehrsvorschriften die zuvor bestimmte Fahrzeugklasse zu berücksichtigen. Hierdurch kann vorteilhaft eine Genauigkeit bei der Verkehrsüberwachung erhöht werden. Beispielsweise ist die Einhaltung von Verkehrsvorschriften, welche nur für bestimmte Fahrzeugklassen gelten, zum Beispiel Geschwindigkeitsbegrenzungen und/oder Überholverbote und/oder Fahrverbote an Sonn- und Feiertagen für LKWs oder dergleichen, überprüfbar.

In einer vorteilhaften Ausgestaltung der Erfindung wird vorgeschlagen, dass die Erfassungseinheit in einem montierten Zustand über der Fahrbahn angeordnet ist, wobei die Grundlinie zumindest im Wesentlichen senkrecht zu einer Längserstreckung eines Streckenabschnitts der Fahrbahn ausgerichtet ist. Hierdurch kann vorteilhaft eine besonders zuverlässige Fahrzeugerfassung sichergestellt werden. Unter «zumindest im Wesentlichen senkrecht» soll hierbei unter einem Winkel zwischen 85° und 95°, vorzugsweise zwischen 88° und 92° und besonders vorteilhaft von 90° verstanden werden. Der Streckenabschnitt der Fahrbahn ist vorzugsweise im Wesentlichen geradlinig ausgebildet, sodass seine Längserstreckung einer längsten Kante eines gedachten geometrischen Quaders entspricht, welcher den Streckenabschnitt gerade noch vollständig umschliesst. Die Erfassungseinheit könnte in dem montierten Zustand beispielsweise an einer Trägerstruktur, welcher sich über die Fahrbahn erstreckt, oder an einer Brücke, an einem Tunnel oder dergleichen, befestigt sein.

In einer alternativen vorteilhaften Ausgestaltung der Erfindung wird vorgeschlagen, dass die Erfassungseinheit in einem montierten Zustand erhöht neben der Fahrbahn angeordnet ist, wobei die Grundlinie winkelig zu einer Längserstreckung der Fahrbahn ausgerichtet ist. Eine Anordnung der Erfassungseinheit im montierten Zustand kann beispielsweise eine temporäre Anordnung der Erfassungseinheit auf einem Dreibein oder einem ähnlichen Gestell sein. Es ist auch denkbar, dass eine Anordnung der Erfassungseinheit im montierten Zustand eine feste Anordnung der Erfassungseinheit innerhalb eines oder an einem fest installierten Gehäuses ist. Durch eine derartige Ausgestaltung kann vorteilhaft eine Flexibilität erhöht werden. Es kann insbesondere eine flexible Anordnung der Erfassungseinheit an verschiedenen Verkehrsbrennpunkten ermöglicht werden. Die Erfassungseinheit könnte in dem montierten Zustand ortsfest erhöht neben der Fahrbahn angeordnet sein. Alternativ ist auch denkbar, dass die Erfassungseinheit als mobile Einheit zur temporären Anordnung an verschiedenen Stellen neben der Fahrbahn ausgebildet ist. Die Verkehrsüberwachungseinheit kann hierzu ein Stütz- und/oder Stabilisierungselement, beispielsweise eine Dreibeinstativ oder dergleichen, zur temporären Installation und Justage der Erfassungseinheit umfassen. Die Verkehrsüberwachungseinheit kann einen Energiespeicher, insbesondere einen Akkumulator, beispielsweise Lithiumionenakkumulator, oder dergleichen, zur netzunabhängigen Energieversorgung der Erfassungseinheit aufweisen.

Die Erfindung betrifft ferner ein Verkehrsüberwachungssystem mit zumindest einer Verkehrsüberwachungsvorrichtung nach einer der vorhergehend beschriebenen Ausgestaltungen und mit zumindest einer Kamera zur Erfassung von Kennzeichen und/oder Fahrzeuginnenräumen von Fahrzeugen auf der Fahrbahn. Ein derartiges Verkehrsüberwachungssystem zeichnet sich insbesondere durch die zuvor beschriebenen vorteilhaften Eigenschaften der Verkehrsüberwachungsvorrichtung aus. Das Verkehrsüberwachungssystem könnte mehrere Kameras umfassen, welche jeweils auf je einen Fahrstreifen der Fahrbahn ausgerichtet sein könnten. Die Kamera(s) kann/können zusätzlich einen Blitz umfassen. Eine Erfassung eines Fahrzeuginnenraums eines Fahrzeugs kann insbesondere zur Identifikation des Fahrers herangezogen werden. Das Verkehrsüberwachungssystem kann eine Kommunikationseinheit zur drahtlosen Kommunikation zwischen der Auswertungseinheit und der oder den Kamera(s) umfassen. Die Kommunikationseinheit kann zu einer drahtlosen, vorzugsweise bidirektionalen, Kommunikation nach einem geeigneten drahtlosen Kommunikationsstandard, beispielsweise Bluetooth, BLE, WLAN, WPAN, Infrarot, ISM 433 MHz, ISM 868 MHz oder dergleichen, ausgebildet sein. Die Auswertungseinheit kann dazu ausgebildet sein, bei Nichteinhaltung einer Verkehrsvorschrift ein Auslösesignal an die Kamera zur Erfassung des Kennzeichens und/oder des Fahrzeuginnenraums des Fahrzeugs zu senden. Denkbar ist auch, dass die von der Kamera erfassten Bilder von Fahrzeugen mittels der Kommunikationseinheit drahtlos an eine externe Speichereinheit gesendet werden, beispielsweise damit diese redundant gespeichert und/oder damit ein lokaler Speicher in der Kamera entlastet werden kann. Die externe Speichereinheit kann beispielsweise mit der Auswertungseinheit verbunden oder in diese integriert sein oder Teil eines externen, über das Internet mit der Kommunikationseinheit verbundenen, Datenservers sein.

Die Erfindung geht ferner aus von einem Verfahren zur Überwachung von Fahrzeugen auf einer Fahrbahn, wobei zwei Bildsensoren zumindest einer Stereokamera entlang einer Grundlinie in einem vordefinierten Abstand zueinander angeordnet, auf sich überschneidende Teilabschnitte der Fahrbahn ausgerichtet, mittels der Bildsensoren Daten erfasst und anschliessend ausgewertet werden.

Es wird vorgeschlagen, dass ereignisbasierte Bildsensoren als Bildsensoren verwendet werden, welche jeweils eine Pixelmatrix mit einer Vielzahl von Pixeln umfassen, wobei die Pixel jeweils dazu ausgebildet sind, relative Änderungen einer Lichtintensität voneinander unabhängig und asynchron als Ereignisse zu erfassen, wobei die ereignisbasierten Bildsensoren vor einer Datenerfassung so konfiguriert werden, dass in identischen Objektpunkten in einem Überschneidungsbereich der Teilabschnitte zeitgleich auftretende Ereignisse mittels beiden ereignisbasierten Bildsensoren erfasst und als korrespondierende Ereignisse eines Ereignisdatensatzes bereitgestellt werden. Hierdurch kann vorteilhaft ein besonders effizientes Verfahren zur Verkehrsüberwachung bereitgestellt werden. Vorzugsweise wird das Verfahren mittels der zuvor beschriebenen Verkehrsüberwachungsvorrichtung durchgeführt. Das Verfahren umfasst insbesondere einen Konfigurationsschritt, in welchem die ereignisbasierten Bildsensoren der zumindest einen Stereokamera entlang der Grundlinie in dem vordefinierten Abstand zueinander angeordnet und auf sich überschneidende Teilabschnitte der Fahrbahn ausgerichtet werden und in identischen Objektpunkten in dem Überschneidungsbereich der Teilabschnitte zeitgleich auftretende Ereignisse erfasst werden können. Das Verfahren umfasst ferner insbesondere einen, dem Konfigurationsschritt zeitlich nachgelagerten, Erfassungsschritt, in welchem relative Änderungen einer Lichtintensität voneinander unabhängig und asynchron durch die Pixel der ereignisbasierten Bildsensoren als Ereignisse erfasst werden und zeitgleich auftretende und durch beide ereignisbasierten Bildsensoren erfasste Ereignisse als korrespondierende Ereignisse eines Ereignisdatensatzes bereitgestellt werden. Das Verfahren umfasst ausserdem vorzugsweise einen, dem Erfassungsschritt zeitlich nachgelagerten, Auswertungsschritt zur Auswertung von Ereignisdatensätzen. Der Auswertungsschritt kann mehrere Teilschritte umfassen. Vorzugsweise ist der Auswertungsschritt des Verfahrens in zumindest einem Algorithmus, welcher in der Auswertungseinheit der Verkehrsüberwachungsvorrichtung gespeichert ist, implementiert.

In einer vorteilhaften Ausgestaltung des Verfahrens wird vorgeschlagen, dass, insbesondere in einem Teilschritt des Auswertungsschritts des Verfahrens, eine räumliche Position von zumindest zwei korrespondierenden Ereignissen eines Ereignisdatensatzes basierend zumindest auf dem vordefinierten Abstand der ereignisbasierten Bildsensoren und ihrer gegenseitigen Ausrichtung zueinander bestimmt wird. Hierdurch kann vorteilhaft ein effizientes Verfahren zu Positionsbestimmung von Fahrzeugen auf der Fahrbahn auf Basis von Ereignisdaten bereitgestellt werden, welches keine zusätzlichen Distanzmessungen erfordert.

Zudem wird vorgeschlagen, dass, insbesondere in einem Teilschritte des Auswertungsschritts des Verfahrens, räumliche Positionen von zumindest zwei korrespondierenden Ereignissen in zeitlich aufeinanderfolgend erfassten Ereignisdatensätzen bestimmt und daraus eine Geschwindigkeit zumindest eines Fahrzeugs auf der Fahrbahn ermittelt wird. Hierdurch kann vorteilhaft ein besonders effizientes Verfahren zur Geschwindigkeitserfassung bereitgestellt werden.

Des Weiteren wird vorgeschlagen, dass, insbesondere in einem Teilschritt des Auswertungsschritts des Verfahrens, aus zumindest einem zuvor erfassten Ereignisdatensatz, welcher eine Mehrzahl von korrespondierenden Ereignissen umfasst, zumindest zwei auf der Fahrbahn fahrenden Fahrzeugen jeweils zumindest zwei korrespondierende Ereignisse zugeordnet werden und daraus ein Abstand zwischen den Fahrzeugen bestimmt wird. Eine derartige Ausgestaltung des Verfahrens ermöglicht vorteilhaft die Erfassung von Verkehrsdelikten im Zusammenhang mit einer Unterschreitung von Mindestabständen sowie eine Erkennung von Stau oder stockendem Verkehr anhand niedriger Abstände zwischen Fahrzeugen bei zugleich niedrigen erfassten Fahrzeuggeschwindigkeiten.

Überdies wird vorgeschlagen, dass, insbesondere in einem Teilschritte des Auswertungsschritts des Verfahrens, aus zumindest einem zuvor erfassten Ereignisdatensatz, welcher eine Mehrzahl von korrespondierenden Ereignissen umfasst, eine Fahrzeugklasse zumindest eines Fahrzeugs auf der Fahrbahn bestimmt wird. Hierdurch kann vorteilhaft ein Verfahren zur besonders detaillierten Auswertung verschiedener Verkehrssituationen bereitgestellt werden. Neben einer Überprüfung der Einhaltung von Verkehrsvorschriften, welche nur für bestimmte Fahrzeugklassen gelten, ist mittels des Verfahrens beispielsweise auch eine Erfassung statistischer Kenngrössen, beispielsweise welche Anzahl von Fahrzeugen einer bestimmten Fahrzeugklasse die mittels des Verfahrens überwachte Fahrbahn in einem bestimmten Zeitraum befahren und dergleichen.

Einzelne Verfahrensschritte des Verfahrens können in einem Computerprogrammprodukt implementiert sein. Das Computerprogrammprodukt kann Befehle umfassen, welche bei der Ausführung durch einen Computer diesen veranlassen, zumindest einen oder mehrere oder sämtliche Teilschritte des Auswertungsschritts des Verfahrens auszuführen.

Die Verkehrsüberwachungsvorrichtung, das Verkehrsüberwachungssystem und das Verfahren sollen hierbei nicht auf die oben beschriebenen Anwendungen und Ausführungsformen beschränkt sein. Insbesondere kann/können die Verkehrsüberwachungsvorrichtung und/oder das Verkehrsüberwachungssystem zu einer Erfüllung einer hierin beschriebenen Funktionsweise eine von einer hierin genannten Anzahl von einzelnen Elementen, Bauteilen und/oder Einheiten abweichende Anzahl aufweisen. Das Verfahren kann eine von einer hierin genannten Anzahl abweichende Anzahl von Verfahrensschritten aufweisen. Zudem sollen bei den in diesem Dokument angegebenen Wertebereichen auch innerhalb der genannten Grenzen liegende Werte als offenbart und als beliebig einsetzbar gelten.

### Kurze Beschreibung der Zeichnungen

Im Folgenden wird die Erfindung beispielhaft anhand der Zeichnungen näher erläutert. In den Zeichnungen sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

Es zeigen:
Fig. 1 eine schematische Darstellung eines Verkehrsüberwachungssystems mit einer Verkehrsüberwachungsvorrichtung zur Erfassung von Fahrzeugen auf einer Fahrbahn und mit einer Kamera zur Erfassung von Kennzeichen und/oder Fahrzeuginnenräumen von Fahrzeugen auf der Fahrbahn,
Fig. 2 eine schematische Ansicht der Verkehrsüberwachungsvorrichtung mit einer Erfassungseinheit, welche zwei ereignisbasierte Bildsensoren umfasst, und mit einer Auswertungseinheit,
Fig. 3 eine vereinfachte grafische Darstellung eines Ereignisdatensatzes mit Ereignissen, welche durch die ereignisbasierten Bildsensoren der Erfassungseinheit in einem ersten Zeitintervall erfasst wurden,
Fig. 4 eine vereinfachte grafische Darstellung eines weiteren Ereignisdatensatzes mit Ereignissen, welche durch die ereignisbasierten Bildsensoren der Erfassungseinheit in einem zweiten Zeitintervall erfasst wurden,
Fig. 5 ein schematisches Diagramm zur Darstellung eines Verfahrens zur Überwachung von Fahrzeugen auf einer Fahrbahn,
Fig. 6 eine schematische Darstellung eines Verkehrsüberwachungssystems mit einer Verkehrsüberwachungsvorrichtung zur Erfassung von Fahrzeugen auf einer Fahrbahn und mit einer Kamera zur Erfassung von Kennzeichen und/oder Fahrzeuginnenräumen von Fahrzeugen auf der Fahrbahn in einer alternativen Ausgestaltung der Erfindung, und
Fig. 7 ein schematisches Schaubild zur Veranschaulichung einer Bestimmung einer räumlichen Position eines realen Objektpunktes basierend auf zwei korrespondierenden Ereignissen eines Ereignisdatensatzes bei winkeliger Ausrichtung von ereignisbasierten Bildsensoren zueinander.

### Wege zur Ausführung der Erfindung

Figur 1 zeigt ein Verkehrsüberwachungssystems 60a in einer stark vereinfachten und schematischen Draufsicht. Das Verkehrsüberwachungssystem 60a umfasst eine Verkehrsüberwachungsvorrichtung 10a zur Erfassung von Fahrzeugen 12a, 14a, 16a, 18a, 20a auf einer Fahrbahn 22a und eine Kamera 58a zur Erfassung von Kennzeichen und/oder Fahrzeuginnenräumen, insbesondere zur Identifikation von Fahrern, der Fahrzeuge 12a, 14a, 16a, 18a, 20a auf der Fahrbahn 22a.

Die Verkehrsüberwachungsvorrichtung 10a weist eine Erfassungseinheit 24a auf. Die Erfassungseinheit 24a umfasst eine Stereokamera 26a mit zwei entlang einer Grundlinie 28a in einem vordefinierten Abstand 30a zueinander angeordneten Bildsensoren 32a, 34a. Die Grundlinie 28a erstreckt sich zwischen den geometrischen Mittelpunkten der Bildsensoren 32a, 34a. Die Bildsensoren 32a, 34a sind auf sich zumindest teilweise überschneidende Teilabschnitte der Fahrbahn 22a ausgerichtet. Die Verkehrsüberwachungsvorrichtung 10a umfasst ferner eine Auswertungseinheit 36a (vgl. Fig. 2) zur Auswertung von durch die Bildsensoren 32a, 34a erfassten Daten. Vorliegend sind die Bildsensoren 32a, 34a der Stereokamera 26a als ereignisbasierte Bildsensoren 32a, 34a ausgebildet. Die ereignisbasierten Bildsensoren 32a, 34a umfassen jeweils eine Pixelmatrix 38a mit einer Vielzahl von Pixeln 40a, 42a (vgl. Fig. 2). Die Pixel 40a, 42a sind jeweils dazu ausgebildet, relative Änderungen einer Lichtintensität voneinander unabhängig und asynchron als Ereignisse 44a, 46a (vgl. Fig. 3) zu erfassen. Vorliegend weist die Erfassungseinheit 24a ein Objektiv 76a auf, welches vor dem ereignisbasierten Bildsensor 32a derart angeordnet ist, dass Licht durch das Objektiv 76a hindurch auf die Pixelmatrix 38a (vgl. Fig. 2) des ereignisbasierten Bildsensors 32a auftreffen kann und zwar derart, dass der Brennpunkt in dem geometrischen Mittelpunkt des ereignisbasierten Bildsensors 32a liegt. Die Erfassungseinheit 24a weist ferner ein Objektiv 92a auf, welches in gleicher Art und Weise vor dem ereignisbasierten Bildsensor 34a angeordnet ist. Vorliegend sind die Objektive 76a, 92a der Erfassungseinheit 24a im Wesentlichen identisch zueinander ausgebildet. Alternativ wäre jedoch auch denkbar, dass die Objektive 76a, 92a unterschiedliche Brennweiten und/oder Bildwinkel aufweisen. Vor einer Inbetriebnahme der Verkehrsüberwachungsvorrichtung 10a wird eine Verzeichnungskorrektur der Objektive 76a, 92a kalibriert. Die Teilabschnitte der Fahrbahn 22a, auf welche die ereignisbasierten Bildsensoren 32a, 34a ausgerichtet sind, sind durch die Bildwinkel der Objektive 76a, 92a definiert und in der Figur 1 schematisch durch gestrichelte Linien symbolisiert. Die Erfassungseinheit 24a ist dazu konfiguriert, in identischen Objektpunkten in einem Überschneidungsbereich 48a der Teilabschnitte der Fahrbahn 22a zeitgleich auftretende Ereignisse 44a, 46a, 44a', 46a' (vgl. Fig. 3) mittels beiden ereignisbasierten Bildsensoren 32a, 34a der Stereokamera 26a zu erfassen und als korrespondierende Ereignisse 44a, 46a, 44a', 46a' eines Ereignisdatensatzes 50a, 52a (vgl. Fig. 3 und 4) bereitzustellen.

Vorliegend ist die Erfassungseinheit 24a in einem montierten Zustand über der Fahrbahn 22a angeordnet. Die Grundlinie 28a ist dabei zumindest im Wesentlichen senkrecht zu einer Längserstreckung 56a eines Streckenabschnitts der Fahrbahn 22a ausgerichtet. Die Erfassungseinheit 24a ist vorliegend mittels einer Trägerstruktur über der Fahrbahn 22a angeordnet. Alternativ wäre jedoch beispielsweise auch denkbar, die Erfassungseinheit 24a zur Anordnung über der Fahrbahn 22a an einer Brücke oder einem Tunnel zu befestigen (nicht dargestellt) .

Figur 2 zeigt die Erfassungseinheit 24a und die Auswertungseinheit 36a der Verkehrsüberwachungsvorrichtung 10a in einer stark vereinfachten schematischen Ansicht.

In der Figur 2 sind die ereignisbasierten Bildsensoren 32a, 34a der Erfassungseinheit 24a jeweils mit einer Pixelmatrix 38a mit der Vielzahl von Pixeln 40a, 42a dargestellt. Die ereignisbasierten Bildsensoren 32a, 34a sind im Wesentlichen identisch zueinander ausgebildet. Zur weiteren Beschreibung wird daher im Folgenden nur auf den ereignisbasierten Bildsensor 32a Bezug genommen, wobei die beschriebenen Merkmale analog auf den ereignisbasierten Bildsensor 34a übertragen werden können. Beispielhaft und zur vereinfachten Darstellung ist die Pixelmatrix 38a des ereignisbasierten Bildsensors 32a als eine 8 mal 8 Pixelmatrix dargestellt und weist eine Gesamtanzahl von 64 Pixeln auf, wobei der Übersichtlichkeit halber, nicht jedes der Pixel mit einem Bezugszeichen versehen ist. Die Pixelmatrix 38a weist beispielhaft acht Spalten 62a, 64a und acht Zeilen 66a, 68a auf, wobei der Übersichtlichkeit halber, lediglich zwei Spalten und Zeilen mit einem Bezugszeichen versehen sind. Anhand der Spalten 62a, 64a und der Zeilen 66a, 68a der Pixelmatrix 38a sind jedem der Pixel 40a, 42a eindeutige Koordinaten zuordenbar. Beispielsweise ist das Pixel 40a in der Spalte 64a und in der Zeile 66a angeordnet und das Pixel 42a ist in der Spalte 62a und der Zeile 68a angeordnet. Die Pixelmatrix 38a könnte jedoch auch eine deutlich höhere oder niedrigere Anzahl an Spalten 62a, 64a und/oder Zeilen 66a, 68a und damit auch eine andere Gesamtanzahl an Pixeln 40a, 42a, als in der Figur 2 gezeigt, aufweisen.

Die ereignisbasierten Bildsensoren 32a, 34a der Erfassungseinheit 24a sind jeweils über Schnittstellen 72a mit der Auswertungseinheit 36a verbunden. Vorliegend weisen die ereignisbasierten Bildsensoren 32a, 34a jeweils eine Quantisierungseinheit 70a auf, welche dazu ausgebildet ist, die durch die Pixel 40a, 42a als analoge Signale erfassten Ereignisse 44a, 46a (vgl. Fig. 3 und 4) in digitale Signale zu wandeln und über die jeweiligen Schnittstellen 72a an die Auswertungseinheit 36a zu übermitteln. Die Quantisierungseinheiten 70a umfassen jeweils eine Zeitmesseinheit mit einer zeitlichen Auflösung zumindest im Bereich von Millisekunden. Überschreitet eine relative Änderung einer Lichtintensität, welche von zumindest einem der Pixel 40a, 42a der ereignisbasierten Bildsensoren 32a, 34a erfasst wird, einen zuvor definierten Schwellenwert, so wird dies als Ereignis 44a, 46a erfasst, wobei die jeweilige Quantisierungseinheit 70a die Koordinaten des jeweiligen Pixels 40a, 42a, welcher das Ereignis 44a, 46a erfasst hat, den genauen Zeitpunkt des Ereignisses 44a, 46a, sowie die Polarität des Ereignisses 44a, 46a, bestimmt und an die Auswertungseinheit 36a übermittelt.

Vorliegend umfasst die Auswertungseinheit 36a einen digitalen Signalprozessor und einen Pufferspeicher (nicht dargestellt), welcher dem digitalen Signalprozessor vorgeschaltet ist. Der Pufferspeicher ist als ein First In - First out (FIFO) Pufferspeicher ausgebildet, sodass die Ereignisse 44a, 46a in der Reihenfolge ihrer Entstehung durch den digitalen Signalprozessor verarbeitet werden können.

Figur 3 zeigt eine vereinfachte grafische Darstellung eines Ereignisdatensatzes 50a, welcher durch die ereignisbasierten Bildsensoren 32a, 34a innerhalb eines ersten Zeitintervalls erfasst wurde. In der Figur 3 sind ein Bildbereich 74a des ereignisbasierten Bildsensors 32a mit Ereignissen 44a, 46a und ein Bildbereich 74a' des ereignisbasierten Bildsensors 34a mit dazu korrespondierenden Ereignissen 44a', 46a' dargestellt. Der Übersichtlichkeit halber sind in der Figur 3 in den Bildbereichen 74a, 74a' jeweils nur zwei Ereignisse 44a, 46a, 44a', 46a' mit Bezugszeichen versehen.

Die Auswertungseinheit 36a ist dazu ausgebildet, eine räumliche Position von zumindest zwei korrespondierenden Ereignissen 44a, 44a' des Ereignisdatensatzes 50a basierend zumindest auf dem vordefinierten Abstand 30a (vgl. Fig. 1) der ereignisbasierten Bildsensoren 32a, 34a und ihrer gegenseitigen Ausrichtung zueinander zu bestimmen. In dem vorliegenden Ausführungsbeispiel sind die optischen Achsen der ereignisbasierten Bildsensoren 32a, 34a parallel zueinander und parallel zu der Längserstreckung 56a des Streckenabschnitts der Fahrbahn 22a ausgerichtet. Die räumliche Position der zumindest zwei korrespondierenden Ereignisse 44a, 44a' kann durch die Auswertungseinheit 36a mittels eines durch den digitalen Signalprozessor ausführbaren Algorithmus bestimmt werden. Hierbei kann ein horizontaler Pixelabstand 78a des Ereignisses 44a und ein horizontaler Pixelabstand 78a' des dazu korrespondierenden Ereignisses 44a' herangezogen werden. Die horizontalen Pixelabstände 78a, 78a' sind aus den jeweiligen Koordinaten der Pixel 40a, 42a (vgl. Fig. 2), welche die Ereignisse 44a, 44a' erfasst haben, gegeben. Aus einer Differenz der horizontalen Pixelabstände 78a kann eine Disparität D der Ereignisse 44a, 44a' in den Bildbereichen 74a, 74a' bestimmt werden. Ein Abstand Z zwischen einem realen Objektpunkt, welcher die Ereignisse 44a, 44a' ausgelöst hat, und der Grundlinie 28a (vgl. Figur 1) kann anhand der nachfolgenden Formel (1) bestimmt werden: $Z = \frac{f \times T}{d \times D}$

In der Formel (1) steht f für die Brennweite der vor den ereignisbasierten Bildsensoren 32a, 34a angeordneten Objektive 76a (vgl. Figur 1), d für die Pixelbreite der Pixel 40a, 44a (vgl. Figur 2) und T für den vordefinierten Abstand 30a, in welchem die ereignisbasierten Bildsensoren 32a, 34a entlang der Grundlinie 28a zueinander beabstandet angeordnet sind (vgl. Fig. 1).

Figur 4 zeigt eine vereinfachte grafische Darstellung eines weiteren Ereignisdatensatzes 52a, welcher durch die ereignisbasierten Bildsensoren 32a, 34a innerhalb eines auf das erste Zeitintervall folgenden zweiten Zeitintervalls erfasst wurde. In der Figur 4 sind ein Bildbereich 80a des ereignisbasierten Bildsensors 32a mit Ereignissen 44a, 46a und ein Bildbereich 80a' des ereignisbasierten Bildsensors 34a mit dazu korrespondierenden Ereignissen 44a', 46a' dargestellt. Der Übersichtlichkeit halber sind auch in der Figur 4 in den Bildbereichen 80a, 80a' jeweils nur zwei Ereignisse 44a, 46a, 44a', 46a' mit Bezugszeichen versehen.

Die Auswertungseinheit 36a ist dazu ausgebildet, räumliche Positionen von zumindest zwei korrespondierenden Ereignissen 44a, 44a' in zeitlich aufeinanderfolgend erfassten Ereignisdatensätzen 50a, 52a zu bestimmen und daraus eine Geschwindigkeit zumindest eines Fahrzeugs 12a, 14a, 16a, 18a, 20a auf der Fahrbahn 22a (vgl. Fig. 1) zu ermitteln.

Eine Zusammenschau der Figuren 3 und 4 zeigt, dass die Ereignisse 44a, 46a, 44a', 46a' in den Bildbereichen 74a, 74a' des weiteren Ereignisdatensatzes 52a in Figur 4 gegenüber den Ereignissen 44a, 46a, 44a', 46a' in den Bildbereichen 74a, 74a' des zeitlich vorhergehend erfassten Ereignisdatensatzes 50a in Vertikalrichtung nach unten verschoben sind. Zu beachten ist, dass es sich bei den Ereignisse 44a, 46a, 44a', 46a' in den Ereignisdatensätzen 50a, 52a jeweils um eigenständige Ereignisse handelt, welche jeweils durch unterschiedliche Pixel 40a, 42a der ereignisbasierten Bildsensoren 32a, 34a erfasst wurden, welche durch die Auswertungseinheit, beispielsweise anhand ihrer zugrundliegenden relativen Änderungen von Lichtintensitäten und ihrer relativen Lage zueinander, als zusammengehörige Ereignisse interpretiert werden, deren Ereignisauslöser jeweils auf dieselben sich bewegenden realen Objektpunkte zurückzuführen sind. Die Auswertungseinheit 36a ist dazu ausgebildet, die Geschwindigkeit zumindest eines Fahrzeugs 12a, 14a, 16a, 18a, 20a auf der Fahrbahn 22a mittels einer Weg-Zeit-Rechnung der zuvor aus beiden zeitliche aufeinanderfolgenden Ereignisdatensätzen 50a, 52a ermittelten räumlichen Positionen zusammenhängender Ereignisse 44a, 46a, 44a', 46a' zu bestimmen.

Die Auswertungseinheit 36a ist ferner dazu ausgebildet, jeweils zumindest zwei korrespondierenden Ereignissen 44a, 46a, 44a', 46a' aus zumindest einem Ereignisdatensatz 50a, 52a jeweils einem von zumindest zwei auf der Fahrbahn 22a fahrenden Fahrzeugen 12a, 14a zuzuordnen und daraus einen Abstand 54a zwischen den Fahrzeugen 12a, 14a zu bestimmen (vgl. Figur 1). Die Auswertungseinheit 36a kann hierzu beispielsweise einen Algorithmus zur Umrisserkennung umfassen. Mittels dieses Algorithmus können die in den Bildbereichen 80a, 80a' beispielhaft eingezeichneten Umrisse 82a, 82a', 84a, 84a' in dem Ereignisdatensatz 52a erkannt und zugeordnet werden, beispielsweise anhand von in einer Datenbank der Auswertungseinheit 36a gespeicherten Vergleichsdaten. So könnten die Umrisse 82a, 82a' einer Fahrzeugfront und die Umrisse 84a, 84a' einem Fahrzeugheck, beispielsweise des Fahrzeugs 14a (vgl. Fig. 1), zuordenbar sein.

Die Auswertungseinheit 36a ist zudem dazu ausgebildet, anhand zumindest einer aus zumindest einem Ereignisdatensatz 50a, 52a ermittelten Kenngrösse zumindest eines Fahrzeugs 12a, 14a, 16a, 18a, 20a die Einhaltung zumindest einer zu einem Zeitpunkt der Erfassung gültigen Verkehrsvorschrift zu überprüfen. Bei der Kenngrösse kann es sich, ohne darauf beschränkt zu sein, beispielsweise um eine aktuelle Position und/oder Geschwindigkeit von einem oder mehreren der Fahrzeuge 12a, 14a, 16a, 18a, 20a und/oder um den Abstand 54a zwischen den Fahrzeugen 12a, 14a und/oder um eine andere verkehrsrelevante Kenngrösse handeln. Basierend auf dieser zumindest einen Kenngrösse könnte die Auswertungseinheit 36a beispielsweise die Einhaltung einer zum Zeitpunkt der Erfassung in dem Überschneidungsbereich gültigen Höchstgeschwindigkeit und/oder die Einhaltung von Mindestabständen zwischen Fahrzeugen 12a, 14a, 16a, 18a, 20a und/oder dergleichen überprüfen. In dem in Figur 1 gezeigten Verkehrsszenario könnte die Auswertungseinheit 36a anhand der Ereignisdatensätze 50a, 52a beispielsweise feststellen, dass der ermittelte Abstand 54a zwischen den Fahrzeugen 12a, 14a einen einzuhaltenden Mindestabstand unterschreitet und/oder dass die Geschwindigkeiten der Fahrzeuge 12a, 14a eine zulässige Höchstgeschwindigkeit überschreiten.

Zudem ist die Auswertungseinheit 36a dazu ausgebildet, eine Fahrzeugklasse zumindest eines Fahrzeugs 12a, 14a, 16a, 18a, 20a auf der Fahrbahn 22a aus zumindest einem Ereignisdatensatz 50a, 52a, welcher eine Mehrzahl von korrespondierenden Ereignissen 44a, 46a, 44a', 46a' umfasst, zu bestimmen. Die Bestimmung von Fahrzeugklassen kann wiederum mittels des Algorithmus zur Umrisserkennung und/oder anhand von zuvor aus einem Ereignisdatensatz 50a, 52a ermittelten räumliche Positionen von korrespondierenden Ereignissen 44a, 46a, 44a', 46a' daraus ermittelten Abständen zwischen diesen räumlichen Positionen und daraus abgeleiteten Fahrzeuglängen und/oder Fahrzeugbreiten und/oder Fahrzeughöhen erfolgen. In dem in Figur 1 gezeigten Verkehrsszenario könnte die Auswertungseinheit 36a anhand der Ereignisdatensätze 50a, 52a beispielsweise die Fahrzeugklasse «PKW» der Fahrzeuge 12a, 14a und 16a und die Fahrzeugklasse «LKW» der Fahrzeuge 18a und 20a bestimmen.

Die Auswertungseinheit 36a ist ferner dazu ausgebildet, bei der Überprüfung der Einhaltung von Verkehrsvorschriften die zuvor bestimmte Fahrzeugklasse zu berücksichtigen. Beispielsweise könnte in dem Verkehrsszenario in Figur 1 auf dem gezeigten Streckenabschnitt der Fahrbahn 22a zum Zeitpunkt der Erfassung der Ereignisdatensätze 50a, 52a ein Überholverbot für LKW gelten und die Auswertungseinheit 36a könnte, anhand der bestimmten Fahrzeugklasse des Fahrzeugs 20a sowie anhand von dessen Position auf der Fahrbahn 22a, die aus den bestimmten räumlichen Positionen zugrundeliegender korrespondierender Ereignisse 44a, 46a, 44a', 46a' ermittelbar ist, feststellen, dass das Fahrzeug 20a gegen dieses Überholverbot verstösst.

Figur 5 zeigt ein schematisches Verfahrensfliessbild zur Darstellung eines Verfahrens zur Überwachung von Fahrzeugen 12a, 14a, 16a, 18a, 20a auf der Fahrbahn 22a (vgl. Fig. 1), wobei ereignisbasierte Bildsensoren 32a, 34a als Bildsensoren 32a, 34a verwendet werden. Das Verfahren kann mittels der Verkehrsüberwachungsvorrichtung 10a durchgeführt werden. Das Verfahren umfasst zumindest drei Verfahrensschritte 86a, 88a, 90a. In einem Konfigurationsschritt 86a des Verfahrens werden die zwei ereignisbasierten Bildsensoren 32a, 34a der zumindest einen Stereokamera 26a entlang der Grundlinie 28a in dem vordefinierten Abstand 30a zueinander angeordnet und auf sich überschneidende Teilabschnitte der Fahrbahn 22a ausgerichtet (vgl. Fig.1). Vor einer Datenerfassung werden die ereignisbasierten Bildsensoren 32a, 34a in dem Konfigurationsschritt 86a so konfiguriert, dass in identischen Objektpunkten in dem Überschneidungsbereich 48a der Teilabschnitte zeitgleich auftretende Ereignisse 44a, 46a, 44a', 46a' (vgl. Fig.3) mittels beiden ereignisbasierten Bildsensoren 32a, 34a erfasst werden können. In einem darauffolgenden Erfassungsschritt 88a des Verfahrens werden relative Änderungen einer Lichtintensität voneinander unabhängig und asynchron durch die Pixel 40a, 42a der ereignisbasierten Bildsensoren 32a, 34a als Ereignisse 44a, 46a erfasst, wobei zeitgleich auftretende und durch beide ereignisbasierten Bildsensoren 32a, 34a erfasste Ereignisse 44a, 46a, 44a', 46a' als korrespondierende Ereignisse 44a, 46a, 44a', 46a' eines Ereignisdatensatzes 50a, 52a bereitgestellt werden.

Das Verfahren umfasst vorliegend einen auf den Erfassungsschritt 88a folgenden Auswertungsschritt 90a, welcher mehrere Teilschritte umfasst und insbesondere mittels durch die Auswertungseinheit 36a ausführbaren Algorithmen durchgeführt werden kann. In dem Auswertungsschritt 90a wird die räumliche Position von zumindest zwei korrespondierenden Ereignissen 44a; 44a' eines Ereignisdatensatzes 50a, 52a basierend zumindest auf dem vordefinierten Abstand 30a der ereignisbasierten Bildsensoren 32a, 34a und ihrer gegenseitigen Ausrichtung zueinander bestimmt, wie oben anhand von Figur 3 näher erläutert.

In dem Auswertungsschritt 90a werden ferner räumliche Positionen von zumindest zwei korrespondierenden Ereignissen 44a, 44a' in zeitlich aufeinanderfolgend erfassten Ereignisdatensätzen 50a, 52a bestimmt und daraus eine Geschwindigkeit zumindest eines Fahrzeugs 12a, 14a, 16a, 18a, 20a auf der Fahrbahn 22a ermittelt, wie zuvor anhand der Figuren 3 und 4 näher erläutert.

In dem Auswertungsschritt 90a werden ausserdem aus zumindest einem zuvor erfassten Ereignisdatensatz 50a, 52a, zumindest zwei auf der Fahrbahn 22a fahrenden Fahrzeuge 12a, 14a jeweils zumindest zwei korrespondierende Ereignisse 44a, 46a, 44a', 46a' zugeordnet und daraus der Abstand 54a zwischen den Fahrzeugen 12a, 14a bestimmt, wobei die Zuordnung von Ereignissen 44a, 46a, 44a', 46a' zu den Fahrzeugen 12a, 14a beispielsweise mittels des weiter oben beschriebenen Algorithmus zur Umrisserkennung erfolgen kann.

In dem Auswertungsschritt 90a wird zudem aus zumindest einem zuvor erfassten Ereignisdatensatz 50a, 52a die Fahrzeugklasse zumindest eines Fahrzeugs 12a, 14a, 16a, 18a, 20a auf der Fahrbahn 22a bestimmt, wobei die Bestimmung der Fahrzeugklasse wiederum, wie weiter oben beschrieben, mittels des Algorithmus zur Umrisserkennung und/oder anhand von aus den Ereignisdatensätzen 50a, 52a ermittelbaren Fahrzeuglängen und/oder Fahrzeugbreiten und/oder Fahrzeughöhen erfolgen kann.

In der Figur 6 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung des Ausführungsbeispiels der Figuren 1 bis 5 verwiesen werden kann. Zur Unterscheidung der Ausführungsbeispiele ist der Buchstabe a in den Bezugszeichen des Ausführungsbeispiels in den Figuren 1 bis 5 durch den Buchstaben b in den Bezugszeichen des Ausführungsbeispiels der Figur 6 ersetzt.

Figur 6 zeigt eine alternative Ausgestaltung eines Verkehrsüberwachungssystems 60b in einer stark vereinfachten und schematischen Draufsicht. Das Verkehrsüberwachungssystem 60b umfasst eine Verkehrsüberwachungsvorrichtung 10b zur Erfassung von Fahrzeugen 12b, 14b auf einer Fahrbahn 22b und eine Kamera 58b zur Erfassung von Kennzeichen und/oder Fahrzeuginnenräumen der Fahrzeuge 12b, 14b auf der Fahrbahn 22b.

Analog zu der Verkehrsüberwachungsvorrichtung 10a des ersten Ausführungsbeispiels weist die Verkehrsüberwachungsvorrichtung 10b eine Erfassungseinheit 24b auf, welche eine Stereokamera 26b mit zwei entlang einer Grundlinie 28b in einem vordefinierten Abstand 30b zueinander angeordneten Bildsensoren 32b, 34b umfasst, welche auf sich zumindest teilweise überschneidende Teilabschnitte der Fahrbahn 22b ausgerichtet sind, und eine Auswertungseinheit (nicht dargestellt) zur Auswertung von durch die Bildsensoren 32b, 34b erfassten Daten. Die Bildsensoren 32b, 34b der Stereokamera 26b sind analog zu dem ersten Ausführungsbeispiel als ereignisbasierte Bildsensoren 32b, 34b ausgebildet, welche jeweils eine Pixelmatrix mit einer Vielzahl von Pixeln (hier nicht dargestellt, vgl. Fig. 2) umfassen, wobei die Pixel jeweils dazu ausgebildet sind, relative Änderungen einer Lichtintensität voneinander unabhängig und asynchron als Ereignisse (hier nicht dargestellt, vgl. Fig. 3 und 4) zu erfassen. Die Erfassungseinheit 24b ist wiederum dazu konfiguriert, in identischen Objektpunkten in einem Überschneidungsbereich 48b der Teilabschnitte zeitgleich auftretende Ereignisse mittels beiden ereignisbasierten Bildsensoren 32b, 34b der Stereokamera 26b zu erfassen und als korrespondierende Ereignisse eines Ereignisdatensatzes bereitzustellen.

Im Unterschied zu dem ersten Ausführungsbeispiel ist die Erfassungseinheit 24b in einem montierten Zustand erhöht neben der Fahrbahn 22b angeordnet, wobei die Grundlinie 28b winkelig zu einer Längserstreckung 56b eines Streckenabschnitts der Fahrbahn 22b ausgerichtet ist.

Ein weiterer Unterschied zu dem ersten Ausführungsbeispiel besteht darin, dass die ereignisbasierten Bildsensoren 32b, 34b nicht parallel zueinander, sondern winkelig zueinander ausgerichtet sind. Bei einer Bestimmung einer räumlichen Position von zumindest zwei korrespondierenden Ereignissen eines Ereignisdatensatzes basierend auf dem vordefinierten Abstand 30b der ereignisbasierten Bildsensoren 32b, 34b muss daher auch die gegenseitige Ausrichtung der ereignisbasierten Bildsensoren 32b, 34b zueinander durch die Auswertungseinheit der Verkehrsüberwachungsvorrichtung 10b berücksichtigt werden.

Ein in der Figur 7 gezeigtes schematisches Schaubild dient zur Veranschaulichung der Bestimmung einer räumlichen Position eines realen Objektpunktes 100b durch die Auswertungseinheit basierend auf zwei korrespondierenden Ereignissen eines Ereignisdatensatzes bei winkeliger Ausrichtung der ereignisbasierten Bildsensoren 32b, 34b zueinander. Mittels eines durch die Auswertungseinheit ausführbaren Algorithmus kann zunächst hilfsweise ein Schnittpunkt 94b zwischen einer optischen Achse 96b des ereignisbasierten Bildsensors 32b und einer optischen Achse 98b des ereignisbasierten Bildsensors 34b bestimmt werden. Die optische Achse 96b verläuft durch ein optisches Zentrum 104b eines Objektivs 76b, welches vor dem ereignisbasierten Bildsensor 32b angeordnet ist (vgl. Figur 6) . Die optische Achse 98b verläuft durch ein optisches Zentrum 106b eines Objektivs 92b, welches vor dem ereignisbasierten Bildsensor 34b angeordnet ist (vgl. Figur 6). Ein Abstand Z₀ zwischen dem Schnittpunkt 94b und der Grundlinie 28b kann anhand nachfolgender Formel (2) bestimmt werden: ${Z}_{0} = \frac{T}{tan \left(Φ\right)}$

In der Formel (2) steht T für den vordefinierten Abstand 30b, in welchem die ereignisbasierten Bildsensoren 32b, 34b entlang der Grundlinie 28b zueinander beabstandet angeordnet sind und Φ für einen Neigungswinkel 102b zwischen den optischen Achsen 96b, 98b der ereignisbasierten Bildsensoren 32b, 34b.

Ein Abstand Z zwischen dem realen Objektpunkt 100b, welcher korrespondierende Ereignisse in den ereignisbasierten Bildsensoren 32b, 34b ausgelöst hat, und der Grundlinie 28b kann dann anhand der nachfolgenden Formel (3) bestimmt werden: $Z = \frac{f \times T}{d \times D + \frac{f \times T}{{Z}_{0}}}$

Wie in dem ersten Ausführungsbeispiel anhand der Figur 3 näher erläutert, steht in der Formel (3) der Ausdruck D für die Disparität zwischen zwei korrespondierenden Ereignissen die durch jeweils einen der ereignisbasierten Bildsensoren 32b, 34b zeitgleich erfasst wurden. In der Figur 7 ist ein horizontaler Pixelabstand 108b zwischen dem geometrischen Mittelpunkt des ereignisbasierten Bildsensors 32b und einem Pixel 40b des ereignisbasierten Bildsensors 32b dargestellt. Figur 7 zeigt ausserdem einen horizontalen Pixelabstand 110b zwischen dem geometrischen Mittelpunkt des ereignisbasierten Bildsensors 32b und einem Pixel 42b des ereignisbasierten Bildsensors 34b. Durch die Pixel 40b, 42b der ereignisbasierten Bildsensoren 32b, 34b wurden zwei korrespondierende Ereignisse in dem realen Objektpunkt 100b erfasst. Die Differenz zwischen den horizontalen Pixelabständen 108b und 110b ergibt die Disparität D. Der Ausdruck f steht in der Formel (3) wiederum für die Brennweite der vor den ereignisbasierten Bildsensoren 32b, 34b angeordneten Objektive 76b, 92b. Die Brennweite f ist in der Figur 7 mit dem Bezugszeichen 112b versehen. In dem vorliegenden Ausführungsbeispiel weisen die Objektive 76b, 92b dieselbe Brennweite 112b auf. Der Ausdruck d in der Formel (3) steht für die Pixelbreite der Pixel 40b, 42b der ereignisbasierten Bildsensoren 32b, 34b.

Durch einsetzen der Formel (2) in die Formel (3) kann diese wie folgt vereinfacht werden: $Z = \frac{f \times T}{d \times D + f \times tan \left(Φ\right)}$

Für eine korrekte Bestimmung des Abstands Z durch die Auswertungseinheit muss daher der Neigungswinkel Φ vor einer Inbetriebnahme der Verkehrsüberwachungsvorrichtung 10b kalibriert werden.

Analog zu dem ersten Ausführungsbeispiel ist die Auswertungseinheit der Verkehrsüberwachungsvorrichtung 10b ebenfalls dazu ausgebildet, räumliche Positionen von zumindest zwei korrespondierenden Ereignissen in zeitlich aufeinanderfolgend erfassten Ereignisdatensätzen zu bestimmen und daraus eine Geschwindigkeit zumindest eines Fahrzeugs 12b, 14b auf der Fahrbahn 22b zu ermitteln. Ebenso ist die Auswertungseinheit der Verkehrsüberwachungsvorrichtung 10b dazu ausgebildet, jeweils zumindest zwei korrespondierenden Ereignissen aus zumindest einem Ereignisdatensatz jeweils einem von zumindest zwei auf der Fahrbahn 22b fahrenden Fahrzeugen 12b, 14b zuzuordnen und daraus einen Abstand zwischen den Fahrzeugen 12b, 14b) zu bestimmen. Da die optischen Achsen 96b, 98b der ereignisbasierten Bildsensoren 32b, 34b in dem vorliegenden Ausführungsbeispiel nicht parallel zu der Längserstreckung 56b des Streckenabschnitts der Fahrbahn 22b ausgerichtet sind, wird der Neigungswinkel zwischen der Grundlinie 28b und der Längserstreckung 56b des Streckenabschnitts der Fahrbahn 22b bei der Berechnung eines Abstands zwischen zwei räumlichen Positionen, die aus korrespondierenden Ereignissen in einem Ereignisdatensatz oder in zeitlich aufeinanderfolgend erfassten Ereignisdatensätzen bestimmt werden, bei der Ermittlung von Geschwindigkeiten von Fahrzeugen 12b, 14b und/oder Abständen zwischen Fahrzeugen 12b, 14b auf der Fahrbahn 22b durch die Auswertungseinheit berücksichtigt. Dementsprechend muss auch der Neigungswinkel zwischen der Grundlinie 28b und der Längserstreckung 56b des Streckenabschnitts der Fahrbahn 22b vor Inbetriebnahme der Verkehrsüberwachungsvorrichtung kalibriert werden.

### Bezugszeichenliste

- 10: Verkehrsüberwachungsvorrichtung
- 12: Fahrzeug
- 14: Fahrzeug
- 16: Fahrzeug
- 18: Fahrzeug
- 20: Fahrzeug
- 22: Fahrbahn
- 24: Erfassungseinheit
- 26: Stereokamera
- 28: Grundlinie
- 30: vordefinierter Abstand
- 32: ereignisbasierter Bildsensor
- 34: ereignisbasierter Bildsensor
- 36: Auswertungseinheit
- 38: Pixelmatrix
- 40: Pixel
- 42: Pixel
- 44: Ereignis
- 46: Ereignis
- 48: Überschneidungsbereich
- 50: Ereignisdatensatz
- 52: Ereignisdatensatz
- 54: Abstand
- 56: Längserstreckung
- 58: Kamera
- 60: Verkehrsüberwachungssystem
- 62: Spalte
- 64: Spalte
- 66: Zeile
- 68: Zeile
- 70: Quantisierungseinheit
- 72: Schnittstelle
- 74: Bildbereich
- 76: Objektiv
- 78: horizontaler Pixelabstand
- 80: Bildbereich
- 82: Umriss
- 84: Umriss
- 86: Konfigurationsschritt
- 88: Erfassungsschritt
- 90: Auswertungsschritt
- 92: Objektiv
- 94: Schnittpunkt
- 96: optische Achse
- 98: optische Achse
- 100: realer Objektpunkt
- 102: Neigungswinkel
- 104: optisches Zentrum
- 106: optisches Zentrum
- 108: horizontaler Pixelabstand
- 110: horizontaler Pixelabstand

## Patentansprüche

1. Verkehrsüberwachungsvorrichtung (10a; 10b) zur Erfassung von Fahrzeugen (12a, 14a, 16a, 18a, 20a; 12b, 14b) auf einer Fahrbahn (22a; 22b), mit einer Erfassungseinheit (24a; 24b) umfassend zumindest eine Stereokamera (26a; 26b) mit zwei entlang einer Grundlinie (28a; 28b) in einem vordefinierten Abstand (30a; 30b) zueinander angeordneten Bildsensoren (32a, 34a; 32b, 34b), welche auf sich zumindest teilweise überschneidende Teilabschnitte der Fahrbahn (22a; 22b) ausgerichtet sind, und mit einer Auswertungseinheit (36a) zur Auswertung von durch die Bildsensoren (32a, 34a; 32b, 34b) erfassten Daten, **dadurch gekennzeichnet, dass** die Bildsensoren (32a, 34a; 32b, 34b) der Stereokamera (26a; 26b) als ereignisbasierte Bildsensoren (32a, 34a; 32b, 34b) ausgebildet sind und jeweils eine Pixelmatrix (38a) mit einer Vielzahl von Pixeln (40a, 42a) umfassen, wobei die Pixel (40a, 42a) jeweils dazu ausgebildet sind, relative Änderungen einer Lichtintensität voneinander unabhängig und asynchron als Ereignisse (44a, 46a, 44a', 46a') zu erfassen, wobei die Erfassungseinheit (24a; 24b) dazu konfiguriert ist, in identischen Objektpunkten in einem Überschneidungsbereich (48a; 48b) der Teilabschnitte zeitgleich auftretende Ereignisse (44a, 46a, 44a', 46a') mittels beiden ereignisbasierten Bildsensoren (32a, 34a; 32b, 34b) der Stereokamera (26a; 26b) zu erfassen und als korrespondierende Ereignisse (44a, 46a, 44a', 46a') eines Ereignisdatensatzes (50a, 52a) bereitzustellen.

2. Verkehrsüberwachungsvorrichtung (10a; 10b) nach Anspruch 1, **dadurch gekennzeichnet, dass** die Auswertungseinheit (36a) dazu ausgebildet ist, eine räumliche Position von zumindest zwei korrespondierenden Ereignissen (44a, 44a') eines Ereignisdatensatzes (50a, 52a) basierend zumindest auf dem vordefinierten Abstand (30a; 30b) der ereignisbasierten Bildsensoren (32a, 34a; 32b, 34b) und ihrer gegenseitigen Ausrichtung zueinander zu bestimmen.

3. Verkehrsüberwachungsvorrichtung (10a; 10b) nach Anspruch 2, **dadurch gekennzeichnet, dass** die Auswertungseinheit (36a) dazu ausgebildet ist, räumliche Positionen von zumindest zwei korrespondierenden Ereignissen (44a, 44a') in zeitlich aufeinanderfolgend erfassten Ereignisdatensätzen (50a, 52a) zu bestimmen und daraus eine Geschwindigkeit zumindest eines Fahrzeugs (12a, 14a, 16a, 18a, 20a; 12b, 14b) auf der Fahrbahn (22a; 22b) zu ermitteln.

4. Verkehrsüberwachungsvorrichtung (10a; 10b) nach einem der vorhergehenden Ansprüche, **dadurch gekennzeichnet, dass** die Auswertungseinheit (36a) dazu ausgebildet ist, jeweils zumindest zwei korrespondierenden Ereignissen (44a, 46a, 44a', 46a') aus zumindest einem Ereignisdatensatz (50a, 52a) jeweils einem von zumindest zwei auf der Fahrbahn (22a, 22b) fahrenden Fahrzeugen (12a, 14a; 12b, 14b) zuzuordnen und daraus einen Abstand (54a) zwischen den Fahrzeugen (12a, 14a; 12b, 14b) zu bestimmen.

5. Verkehrsüberwachungsvorrichtung (10a; 10b) nach einem der Ansprüche 2 bis 4, **dadurch gekennzeichnet, dass** die Auswertungseinheit (36a) dazu ausgebildet ist, anhand zumindest einer aus zumindest einem Ereignisdatensatz (50a, 52a) ermittelten Kenngrösse zumindest eines Fahrzeugs (12a, 14a, 16a, 18a, 20a; 12b, 14b) die Einhaltung zumindest einer zu einem Zeitpunkt der Erfassung gültigen Verkehrsvorschrift zu überprüfen.

6. Verkehrsüberwachungsvorrichtung (10a; 10b) nach einem der vorhergehenden Ansprüche, **dadurch gekennzeichnet, dass** die Auswertungseinheit (36a) dazu ausgebildet ist, eine Fahrzeugklasse zumindest eines Fahrzeugs (12a, 14a, 16a, 18a, 20a; 12b, 14b) auf der Fahrbahn (22a, 22b) aus zumindest einem Ereignisdatensatz (50a, 52a), welcher eine Mehrzahl von korrespondierenden Ereignissen (44a, 46a, 44a', 46a') umfasst, zu bestimmen.

7. Verkehrsüberwachungsvorrichtung (10a; 10b) zumindest nach den Ansprüchen 5 und 6, **dadurch gekennzeichnet, dass** die Auswertungseinheit (36a) dazu ausgebildet ist, bei der Überprüfung der Einhaltung von Verkehrsvorschriften die zuvor bestimmte Fahrzeugklasse zu berücksichtigen.

8. Verkehrsüberwachungsvorrichtung (10a) nach einem der vorhergehenden Ansprüche, **dadurch gekennzeichnet, dass** die Erfassungseinheit (24a) in einem montierten Zustand über der Fahrbahn (22a) angeordnet ist, wobei die Grundlinie (28a) zumindest im Wesentlichen senkrecht zu einer Längserstreckung (56a) eines Streckenabschnitts der Fahrbahn (22a) ausgerichtet ist.

9. Verkehrsüberwachungsvorrichtung (10b) nach einem der Ansprüche 1 bis 7, **dadurch gekennzeichnet, dass** die Erfassungseinheit (24b) in einem montierten Zustand erhöht neben der Fahrbahn (22b) angeordnet ist, wobei die Grundlinie (28b) winkelig zu einer Längserstreckung(56b) eines Streckenabschnitts der Fahrbahn (22b) ausgerichtet ist.

10. Verkehrsüberwachungssystem (60a; 60b) mit zumindest einer Verkehrsüberwachungsvorrichtung (10a; 10b) nach einem der vorhergehenden Ansprüche und mit zumindest einer Kamera (58a; 58b) zur Erfassung von Kennzeichen und/oder Fahrzeuginnenräumen von Fahrzeugen (12a, 14a, 16a, 18a, 20a; 12b, 14b) auf der Fahrbahn (22a; 22b).

11. Verfahren zur Überwachung von Fahrzeugen (12a, 14a, 16a, 18a, 20a; 12b, 14b) auf einer Fahrbahn (22a; 22b), wobei zwei Bildsensoren (32a, 34a; 32b, 34b) zumindest einer Stereokamera (26a; 26b) entlang einer Grundlinie (28a; 28b) in einem vordefinierten Abstand (30a; 30b) zueinander angeordnet, auf sich überschneidende Teilabschnitte der Fahrbahn (22a; 22b) ausgerichtet, mittels der Bildsensoren (32a, 34a; 32b, 34b) Daten erfasst und anschliessend ausgewertet werden, **dadurch gekennzeichnet, dass** ereignisbasierte Bildsensoren (32a, 34a; 32b, 34b) als Bildsensoren (32a, 34a; 32b, 34b) verwendet werden, welche jeweils eine Pixelmatrix (38a) mit einer Vielzahl von Pixeln (40a, 42a) umfassen, wobei die Pixel (40a, 42a) jeweils dazu ausgebildet sind, relative Änderungen einer Lichtintensität voneinander unabhängig und asynchron als Ereignisse (44a, 46a) zu erfassen, wobei die ereignisbasierten Bildsensoren (32a, 34a; 32b, 34b) vor einer Datenerfassung so konfiguriert werden, dass in identischen Objektpunkten in einem Überschneidungsbereich (48a; 48b) der Teilabschnitte zeitgleich auftretende Ereignisse (44a, 46a, 44a', 46a') mittels beiden ereignisbasierten Bildsensoren (32a, 34a; 32b, 34b) erfasst und als korrespondierende Ereignisse (44a, 46a, 44a', 46a') eines Ereignisdatensatzes (50a, 52a) bereitgestellt werden.

12. Verfahren nach Anspruch 11, **dadurch gekennzeichnet, dass** eine räumliche Position von zumindest zwei korrespondierenden Ereignissen (44a, 44a') eines Ereignisdatensatzes (50a, 52a) basierend zumindest auf dem vordefinierten Abstand (30a; 30b) der ereignisbasierten Bildsensoren (32a, 34a; 32b, 34b) und ihrer gegenseitigen Ausrichtung zueinander bestimmt wird.

13. Verfahren nach Anspruch 12, **dadurch gekennzeichnet, dass** räumliche Positionen von zumindest zwei korrespondierenden Ereignissen (44a, 44a') in zeitlich aufeinanderfolgend erfassten Ereignisdatensätzen (50a, 52a) bestimmt und daraus eine Geschwindigkeit zumindest eines Fahrzeugs (12a, 14a, 16a, 18a, 20a; 12b, 14b) auf der Fahrbahn (22a; 22b) ermittelt wird.

14. Verfahren nach einem der Ansprüche 11 bis 13, **dadurch gekennzeichnet, dass** aus zumindest einem zuvor erfassten Ereignisdatensatz (50a, 52a), welcher eine Mehrzahl von korrespondierenden Ereignissen (44a, 46a, 44a', 46a') umfasst, zumindest zwei auf der Fahrbahn (22a; 22b) fahrenden Fahrzeugen (12a, 14a; 12b, 14b) jeweils zumindest zwei korrespondierende Ereignisse (44a, 46a, 44a', 46a') zugeordnet werden und daraus ein Abstand (54a) zwischen den Fahrzeugen (12a, 14a; 12b, 14b) bestimmt wird.

15. Verfahren nach einem der Ansprüche 11 bis 14, **dadurch gekennzeichnet, dass** aus zumindest einem zuvor erfassten Ereignisdatensatz (50a, 52a), welcher eine Mehrzahl von korrespondierenden Ereignissen (44a, 46a, 44a', 46a') umfasst, eine Fahrzeugklasse zumindest eines Fahrzeugs (12a, 14a, 16a, 18a, 20a; 12b, 14b) auf der Fahrbahn (22a; 22b) bestimmt wird.
